# EUROPÄISCHE PATENTSCHRIFT

(11) **EP 1 840 078 B1**
(45) Veröffentlichungstag und Bekanntmachung des Hinweises auf die Patenterteilung: **13.06.2012**
(21) Anmeldenummer: 07004418.5
(22) Anmeldetag: 03.03.2007
(51) Int. Cl.: B66F 9/075, B66F 9/24

(54) **Flurförderzeug mit einem Datenbus und einer Sende- und Empfangseinheit**
Industrial truck with a data bus and a transmitting and receiving unit
Chariot de manutention doté d'un bus de données et d'une unité d'émission et de réception

(30) Priorität: 29.03.2006 DE 102006014450
(43) Veröffentlichungstag der Anmeldung: 03.10.2007
(73) Patentinhaber: Jungheinrich Aktiengesellschaft, 22047 Hamburg (DE)
(72) Erfinder: Baginski, Ralf, Dipl.-Ing., 21398 Neetze (DE); Mänken, Frank, Dr.-Ing., 24558 Henstedt-Ulzburg (DE); von Werder, Martin, Dipl.-Ing., 22949 Ammersbek (DE)
(74) Vertreter: Hauck Patent- und Rechtsanwälte

(56) Entgegenhaltungen:
- EP-A- 1 728 758
- EP-A- 1 732 017
- LINDE MATERIAL HANDLING: "RFID- Effiziente Weg in die Zukunft" IMDIALOG, [Online] Bd. 01/2006, März 2006 (2006-03), Seiten 1-12, XP002441395 Gefunden im Internet: URL:http://www.im-dialog.linde-stapler.de/ 0106/imdialog_0106.pdf> [gefunden am 2007-07-05]
- LINDE MATERIAL HANDLING: "Electric reach truck"[Online] Mai 2005 (2005-05), XP002441396 Gefunden im Internet: URL:http://www.khb.be/images/linde_R14-17X .pdf> [gefunden am 2007-07-05]
- LINDE MATERIAL HANDLING: "The future look of warehouse technology"[Online] 15. Februar 2006 (2006-02-15), XP002441397 Gefunden im Internet: URL:http://www.linde-mh.com/artikel14.html > [gefunden am 2007-07-05]
- "Linder Material Handling at CeMAT 2005 . Welcome"[Online] XP002441398 Gefunden im Internet: URL:http://www.linde-cemat.com/> [gefunden am 2007-07-05]

## Beschreibung

Moderne Flurförderzeuge weisen eine Vielzahl elektronischer Einheiten auf. Hierzu gehören unter anderem eine Fahrsteuerung zum Steuern eines Antriebsmotors, eine Hubsteuerung zur Steuerung der Hubfunktion über ein hydraulisches System, ein Bordcomputer und unterschiedliche Steuer- und Bedienelemente. Im Betrieb tauschen viele dieser Einheiten untereinander Daten aus, beispielsweise wird ein Steuerbefehl eines Bedienelements an die Fahrsteuerung weitergeleitet, oder eine einen Hubvorgang betreffende Zustandsinformation wird von der Hubsteuerung an den Bordcomputer übermittelt.

Für derartige Kommunikationsvorgänge ist in der Regel ein Fahrzeug-Datenbus vorgesehen, an den die elektronischen Einheiten angeschlossen sind und über sogenannte Telegramme kommunizieren. Ein im Flurförderzeugbereich häufig verwendetes Bussystem ist der sogenannte CAN-Bus (Controller Area Network-Bus).

Ein auf den Datenbus gesendetes Telegramm umfaßt eine Reihe von Inhalten, beispielsweise eine Adresse eines Empfängers, Zustandsdaten oder Steuerbefehle, Fehlercodes, Prüfnummern usw.. Jedes Telegramm auf dem Datenbus steht grundsätzlich allen an den Datenbus angeschlossenen Einheiten zur Verfügung.

Es ist bekannt, Flurförderzeuge mit einer Sende- und Empfangseinheit zum automatischen Auslesen von Transpondern auszustatten. Derartige Sende- und Empfangseinheiten, z. B. RFID (Radio Frequency Identification) Sende- und Empfangseinheiten, werden vielfältig eingesetzt und weisen in der Regel standardisierte Datenschnittstellen wie z.B. USB (Universal Serial Bus) oder RS-232 zum Anschluß an eine Datenverarbeitungseinheit auf. In Verbindung mit Flurförderzeugen ist bekannt, eine entsprechende RFID Sende- und Empfangseinheit an einem Flurförderzeug anzuordnen und über eine der genannten Standardschnittstellen mit einem separaten Warenwirtschaftsystem oder einem Bordcomputer zu verbinden.

Bei dieser bekannten Anordnung sendet die Sende- und Empfangseinheit fortlaufend Signale aus, die zugehörige Transponder, die sich im Sende- und Empfangsbereich der Sende- und Empfangseinheit befinden, im obigen Beispiel sogenannte RFID Tags, aktivieren und zum Aussenden eines codierten Signals veranlassen, das von der Sende- und Empfangseinheit empfangen wird. Der fortlaufende Sendebetrieb führt zu einer ständigen Emission hochfrequenter Radiofrequenzpulse in einem begrenzten Frequenzband, was insbesondere bei gleichzeitigem Betrieb mehrerer Sende- und Empfangseinheiten, beispielsweise in einem Lager mit vielen entsprechend ausgestatteten Flurförderzeugen, zu Problemen führen kann.

Aus EP 1 728 758 A2, die gemäß Artikel 54 (3) EPÜ Stand der Technik zählt, ist Flurförderzeug mit einer elektrischen Steuereinheit bekannt. Eine Kommunikationsvorrichtung ist zum Datentransfer mit Warenidentifikationsmitteln über eine CAN-Bus-Leitung 14 mit einer zentralen elektronischen Steuerung 3 verbunden. Die elektronische Steuerung für das Flurförderzeug steuert Fahr- oder Hubfunktion des Flurförderzeugs.

Aus XP-002441396 ist der elektrische Schubmaststapler R 14 X bekannt, der eine Eigendiagnose besitzt, die über eine CAN-Bus-Systemverbindung ausgelesen werden kann.

Davon ausgehend ist es die Aufgabe der Erfindung, ein Flurförderzeug bereitzustellen, das mit einer Sende- und Empfangseinheit ausgestattet ist und diese zielgerichteter und vielseitiger einsetzen kann, insbesondere in einer Umgebung mit einer Vielzahl von weiteren Sendern und Empfängern. Der Erfindung liegt ebenfalls die Aufgabe zu Grunde, ein Verfahren zum Betreiben dieses Flurförderzeugs bereitzustellen, das ein Betreiben einer Sende- und Empfangseinheit in einer Umgebung mit einer Vielzahl von weiteren Sende- und Empfangseinheiten gestattet.

Diese Aufgabe wird gelöst durch ein Flurförderzeug mit den Merkmalen des Patentanspruchs 1 sowie durch ein Verfahren nach Anspruch 8. Vorteilhafte Ausgestaltungen sind in den Unteransprüchen angegeben.

Das erfindungsgemäße Flurförderzeug hat einen Datenbus, an den mehrere elektronische Einheiten des Flurförderzeugs angeschlossen sind, die Telegramme über den Datenbus senden oder empfangen, und eine Sende- und Empfangseinheit, die Daten eines sich im Sende- und Empfangsbereich der Sende- und Empfangseinheit befindlichen Transponders erfassen kann, wobei die Sende- und Empfangseinheit mit dem Datenbus verbunden ist und über den Datenbus gesendete Telegramme auswertet und/oder Telegramme auf den Datenbus sendet.

Der Datenbus kann beispielsweise ein CAN-Bus sein, über den die Kommunikation zwischen den einzelnen elektronischen Einheiten abgewickelt wird. Transponder können an unterschiedlichen Stellen im Einsatzbereich des Flurförderzeugs angeordnet sein. Es können sowohl zu transportierende Waren als auch bestimmte Lagerpositionen, beispielsweise die Fächer eines Hochregallagers, Hindernisse, Signalanlagen oder sonstige bestimmte Gegenstände mit einem Transponder versehen sein. In dem Transponder sind Daten gespeichert, die beispielsweise einer eindeutigen Identifikation der mit dem Transponder gekennzeichneten Waren anhand eines Produktcodes dienen. Die Sende- und Empfangseinheit ist in der Lage, die in dem Transponder gespeicherten Daten auszulesen. Im Falle passiver Transponder wird dazu zunächst ein Aktivierungssignal von der Sende- und Empfangseinheit ausgesandt, woraufhin der Transponder ein codiertes Signal aussendet, welches von der Sende- und Empfangseinheit empfangen wird. Erfindungswesentlich ist, daß die Sende- und Empfangseinheit mit dem Datenbus verbunden ist. Es ist somit eine Kommunikationsmöglichkeit zwischen der Sende- und Empfangseinheit und den sonstigen elektronischen Einheiten des Flurförderzeugs geschaffen. Insbesondere ist vorgesehen, daß die Sende- und Empfangseinheit über den Datenbus gesendete Telegramme auswertet. Dadurch stehen der Sende- und Empfangseinheit grundsätzlich sämtliche auf dem Fahrzeug-Datenbus verfügbaren Daten zur Verfügung. Durch die Möglichkeit der Sende- und Empfangseinheit, Telegramme auf dem Datenbus auszuwerten, kann die Sende- und Empfangseinheit sehr flexibel über den Datenbus gesteuert werden.

Durch das Senden von Telegrammen auf den Datenbus können Informationen von der Sende- und Empfangseinheit, insbesondere also von den ausgelesenen Transpondern, über den Datenbus sämtlichen an den Datenbus angeschlossenen elektronischen Einheiten zur Verfügung gestellt werden. Es bieten sich dadurch vielfältige neue Möglichkeiten, diese Informationen im Betrieb des Flurförderzeugs auszunutzen.

Erfindungsgemäß umfaßt die Sende- und Empfangseinheit ein Steuermodul, das über den Datenbus gesendete Telegramme auswertet und die Sende- und Empfangseinheit aktiviert und deaktiviert. Das Steuermodul erlaubt eine einfache Aktivierung und Deaktivierung nach Maßgabe der ausgewerteten Telegramme.

Gemäß einer Ausgestaltung weist die Sende- und Empfangseinrichtung eine Schnittstelle zur direkten Verbindung mit dem Datenbus auf. Grundsätzlich kann die Sende- und Empfangseinheit über eine beliebige Verbindung zum Datenbus verfügen, beispielsweise über einen geeigneten Adapter. Vorteilhaft ist die Sende- und Empfangseinheit jedoch mit einer Schnittstelle, die unmittelbar mit dem Datenbus verbunden werden kann, ausgerüstet.

Über den dadurch erreichten vereinfachten Aufbau hinaus kann die zeitaufwendige und potentiell fehleranfällige Übermittlung der Daten über die Standardschnittstellen und entsprechende Adapter entfallen.

In einer bevorzugten Ausgestaltung ist eine Auswerteeinheit vorgesehen, die von der Sende- und Empfangseinheit empfangene Signale des Transponders auswertet und die mit dem Datenbus verbunden ist. Grundsätzlich kann die Auswerteeinheit auch in die Sende- und Empfangseinheit integriert sein, durch eine separate Auswerteeinheit wird jedoch ein modularer Aufbau erreicht, bei dem die Sende- und Empfangseinheit auf die für das Senden und Empfangen der Hochfrequenzpulse wesentlichen Elemente reduziert wird und die Auswertung der empfangenen Signale, beispielsweise eine Decodierung, in der separaten Auswerteeinheit durchgeführt wird. Beide Einheiten sind unabhängig voneinander mit dem Datenbus verbunden, so daß auch der Informationsaustausch zwischen den beiden Einheiten über den Datenbus erfolgen kann.

Gemäß einer Ausgestaltung ist die Sende- und Empfangseinheit eine RFID Sende- und Empfangseinheit. Es wird damit eine in vielen Anwendungsbereichen gängige Technologie für die Sende- und Empfangseinheit verwendet.

In einer weiteren Ausgestaltung der Erfindung ist eine Lastsensierung, die den Belastungszustand des Lasthaltemittels mißt, mit dem Datenbus verbunden. In Verbindung mit der mit dem Datenbus verbundenen Sende- und Empfangseinheit wird dadurch eine Steuerung der Sende- und Empfangseinheit in Abhängigkeit vom Belastungszustand des Lasthaltemittels ermöglicht. Beispielsweise kann die Sende- und Empfangseinheit immer dann aktiviert werden, wenn sich der Belastungszustand ändert, d.h. wenn eine Last aufgenommen bzw. abgesetzt wird. Auch die Feststellung einer Gabelbelegung kann als Auslöser für eine Aktivierung vorgesehen sein.

Das erfindungsgemäße Verfahren zum Betreiben eines Flurförderzeugs zeichnet sich dadurch aus, daß die Sende- und Empfangseinheit nach Maßgabe von über den Datenbus gesendeten Telegrammen gesteuert wird. Ein Steuern der Sende- und Empfangseinheit umfaßt dabei sämtliche Eingriffe in den Sende- und Empfangsbetrieb, beispielsweise eine Anpassung der Sendeleistung.

In einer bevorzugten Ausgestaltung des Verfahrens wird die Sende- und Empfangseinheit nach Maßgabe von über den Datenbus gesendeten Telegrammen aktiviert und deaktiviert. Bevorzugt wird diese Aktivierung und Deaktivierung in Abhängigkeit von der Fahrgeschwindigkeit durchgeführt, in dem die Sende- und Empfangseinheit bei Unterschreiten einer ersten Fahrgeschwindigkeit aktiviert und bei Überschreiten einer zweiten Fahrgeschwindigkeit deaktiviert wird, wobei die erste Fahrgeschwindigkeit kleiner oder gleich der zweiten Fahrgeschwindigkeit ist. Auf diese Weise kann ein unnötiges Senden der Sende- und Empfangseinheit während schneller Fahrt vermieden werden. Erst wenn die erste Fahrgeschwindigkeit unterschritten wird, beispielsweise weil das Flurförderzeug langsam an eine zu transportierende Last heran manövriert wird, wird die Sende- und Empfangseinheit aktiviert. In diesem Fall befindet sich der auszulesende Transponder bereits in der Nähe des Flurförderzeugs.

Weiterhin ist bevorzugt vorgesehen, die Sende- und Empfangseinheit abhängig von der Position des Hubmastes oder des Lasthaltemittels zu aktivieren und zu deaktivieren. Zusätzlich oder alternativ zur geschwindigkeitsabhängigen Aktivierung der Sende- und Empfangseinheit können weitere auf dem Fahrzeug-Datenbus verfügbare Daten einbezogen werden. Dies ist beispielsweise bei einem Schubmaststapler sinnvoll, bei dem eine Aktivierung der Sende- und Empfangseinheit bei nach vom verfahrenem Schubmast vorgenommen werden kann. In dieser Position des Schubmastes nähert sich das Lasthaltemittel einer aufzunehmenden Last oder einem mit einem Transponder versehenen Lagerplatz.

Bevorzugt kann die Sende- und Empfangseinheit abhängig von einem mit einer Lastsensierung erfaßten Belastungszustand des Lasthaltemittels aktiviert und deaktiviert werden, beispielsweise immer dann, wenn sich der Belastungszustand ändert.

In einer weiteren bevorzugten Ausgestaltung des erfindungsgemäßen Verfahrens wirken von der Sende- und Empfangseinheit auf den Datenbus gesendete Telegramme automatisch auf die Steuerung des Flurförderzeugs ein. Ergänzend zu der vorgesehenen Steuerung der Sende- und Empfangseinheit über den Datenbus kann auch eine andere elektronische Einheit des Flurförderzeugs, die an den Datenbus angeschlossen ist, von der Sende- und Empfangseinheit gesteuert werden. Beispielsweise wird dadurch ermöglicht, das Flurförderzeug bei Annäherung an ein mit einem Transponder ausgestattetes Hindernis ohne weitere Interaktion des Fahrers abzustoppen. Ein entsprechender Transponder kann beispielsweise auch in ein Stoppschild integriert werden und dadurch ein automatisches Anhalten des Flurförderzeugs bei der Annäherung an das Stoppschild erzwingen. Durch derartige Steuereingriffe kann ein wichtiger Beitrag zur Verkehrssicherheit geleistet werden.

In einer bevorzugten Ausgestaltung wird die Fahrgeschwindigkeit in Abhängigkeit von von der Sende- und Empfangseinheit auf den Datenbus gesendeten Telegrammen begrenzt. Eine derartige automatische Begrenzung der Fahrgeschwindigkeit kann wiederum als Reaktion auf entsprechende Verkehrsschilder oder mögliche Gefahrensituationen erfolgen, oder auch zum Schutz besonders empfindlicher Transportgüter, die mit einem entsprechenden Transponder versehen sind.

Gemäß einer weiteren Ausgestaltung des Verfahrens wird die Höhe des Lasthaltemittels oder die maximale Hub- oder Senkgeschwindigkeit in Abhängigkeit von von der Sende- und Empfangseinheit auf den Datenbus gesendeten Telegrammen gesteuert. Dadurch kann der reibungslose Betrieb des Flurförderzeugs für den Fahrer erleichtert werden, beispielsweise indem die korrekte Höhe eines Lagerplatzes automatisch nach Maßgabe des an diesem Lagerplatz vorgesehenen Transponders angefahren wird. Eine Begrenzung der Hub- oder Senkgeschwindigkeit kann wiederum zum Schutz besonders empfindlicher Güter sinnvoll sein, oder ebenfalls ein präzises Anfahren bestimmter Lagerpositionen erleichtern.

Gemäß einer weiteren Ausgestaltung werden von der Sende- und Empfangseinheit auf den Datenbus gesendete Telegramme ausgewertet und darin enthaltene Daten auf dem Display eines Bordcomputers angezeigt, wobei der Bordcomputer mit dem Datenbus verbunden ist. Bei dieser Ausgestaltung des Verfahrens erlaubt die Verbindung der Sende- und Empfangseinheit mit dem Datenbus eine besonders einfache Anzeige der von der Sende- und Empfangseinheit ausgelesenen Daten eines Transponders, weil diese Daten dem Bordcomputer in Form von auf dem Datenbus vorhandenen Telegrammen unmittelbar für die Anzeige zur Verfügung stehen.

Die Erfindung wird nachfolgend anhand eines in zwei Zeichnungen dargestellten Ausführungsbeispiels näher erläutert.

Es zeigen:
- Figur 1: eine schematische Darstellung der Verbindung der elektronischen Komponenten eines erfindungsgemäßen Flurförderzeugs,
- Figur 2: eine Veranschaulichung des erfindungsgemäßen Verfahrens.

In der Figur 1 ist bei 10 ein Fahrzeug-Datenbus dargestellt. Es handelt sich dabei um einen CAN-Bus, über den sämtliche angeschlossenen elektronischen Einheiten schnell, einfach und sicher Daten miteinander austauschen können. Die Daten werden in Form von Telegrammen über den Datenbus gesendet.

Bei dem erfindungsgemäßen Flurförderzeug ist eine RFID Sende- und Empfangseinheit 12 mit einer geeigneten Schnittstelle 13 versehen, und diese direkt an den Fahrzeug-Datenbus 10 angeschlossen. Die RFID Sende- und Empfangseinheit 12 umfaßt eine nicht dargestellte Antenne. Weiterhin ist im dargestellten Ausführungsbeispiel eine RFID Auswerteeinheit 14 als separates Modul an den Fahrzeug-Datenbus 10 angeschlossen.

Die RFID Sende- und Empfangseinheit 12 setzt die von einem Transponder empfangenen Signale in ein Telegramm um und sendet dieses über den Fahrzeug-Datenbus 10 an die RFID Auswerteeinheit 14. Die RFID Auswerteeinheit 14 empfängt das Telegramm und wertet die darin enthaltenen, von dem Transponder empfangenen Signale aus. Die Auswertung umfaßt insbesondere eine Decodierung. Anschließend sendet die RFID Auswerteeinheit 14 ein weiteres Telegramm auf den Datenbus 10, welches die von dem Transponder empfangenen Daten in einer aufbereiteten Form enthält. Diese Daten sind grundsätzlich für alle an den Datenbus 10 angeschlossenen Einheiten verfügbar. Dazu gehören z. B. die Hubsteuerung 24, die Fahrsteuerung 26 sowie der Bordcomputer 20 (Bordcomputer/Display). Die genannten Einheiten können direkt auf die in dem Telegramm enthaltenen Daten des Transponders zugreifen. Alternativ kann auch eine zentrale Steuereinheit 16 (Master) die Telegramme lesen und weitere Telegramme auf den Datenbus absetzen, die einer Steuerung anderer an den Datenbus angeschlossenen Einheiten dienen.

Zu Anzeigezwecken können von der RFID Sende- und Empfangseinheit 12 oder der RFID Auswerteeinheit 14 gesendete Telegramme auch von einem Bordcomputer 20 (Bordcomputer/Display) gelesen und unmittelbar angezeigt werden.

Weiterhin ist an den Datenbus 10 ein 10-Modul 18 angeschlossen, welches im vorliegenden Ausführungsbeispiel mit einer Lastsensierung, die an dem Lasthaltemittel vorgesehen ist, zusammenwirkt. Ein von der nicht dargestellten Lastsensierung gemessener Belastungszustand wird mit Hilfe des IO-Moduls 18 in ein entsprechendes Telegramm umgewandelt und auf den Datenbus gesendet. Der von dem 10-Modul 18 gemeldete Belastungszustand, genauer das entsprechende Telegramm, kann von der zentralen Steuereinheit 16 empfangen und ausgewertet werden. Stellt die zentrale Steuereinheit 16 dabei eine Änderung des Belastungszustand fest, kann diese ein weiteres Telegramm auf den Datenbus senden, welches einen Aktivierungsbefehl für die RFID Sende- und Empfangseinheit 12 beinhaltet.

Weiterhin ist eine WLAN-Einheit 22 an den Fahrzeug-Datenbus 10 angeschlossen. Diese WLAN-Einheit erlaubt eine Integration des Flurförderzeugs in ein bestehendes WLAN-Funknetz. Gegebenenfalls können über dieses Funknetz auch die von einem Transponder ausgelesenen Daten gesendet werden.

Das erfindungsgemäße Verfahren wird anhand der Figur 2 näher erläutert. In Figur 2 ist ein Flurförderzeug 30 angedeutet, das mit einer RFID Sende- und Empfangseinheit 32 ausgestattet ist, die einschließlich ihrer Antenne in der Nähe des Lasthaltemittels 34 angeordnet ist. Erfindungsgemäß ist die RFID Sende- und Empfangseinheit mit dem Datenbus des Flurförderzeugs verbunden.

Im Betrieb des Flurförderzeugs wird die Sende- und Empfangseinheit 32 in Abhängigkeit von der Fahrgeschwindigkeit aktiviert und deaktiviert. Wird eine erste Fahrgeschwindigkeit unterschritten, wird die Sende- und Empfangseinheit 32 aktiviert. Dadurch können in der Nähe der Sende- und Empfangseinheit befindliche Transponder aktiviert und ausgelesen werden. Diese befinden sich beispielsweise an zu transportierenden Waren, oder auch an einem Hochregal 36, genauer an jedem der Lagerplätze des Hochregals. Ein Transponder befindet sich beispielsweise bei 38 im untersten rechten Fach des Hochregals 36. Wenn die Fahrgeschwindigkeit des Flurförderzeugs 30 beim Anfahren dieses Lagerplatzes unter eine erste Geschwindigkeit sinkt, wird die Sende- und Empfangseinheit 32 aktiviert und die in dem Transponder 38 gespeicherten Daten werden ausgelesen. Wenn sich z.B. nach Aufnahme einer Ladung aus dem betreffenden Lagerplatz das Flurförderzeug 30 wieder von dem Regal 36 entfernt und die Fahrgeschwindigkeit dabei eine zweite Geschwindigkeit überschreitet, wird die Sende- und Empfangseinheit 32 wieder deaktiviert. Auf diese Weise wird ein unnötiger Sendebetrieb vermieden, gegebenenfalls kann der Funkkanal der Sende- und Empfangseinheit 32 während dieser Zeit anderweitig genutzt werden.

Ebenfalls in der Figur 2 angedeutet ist ein mit einem RFID Transponder 42 ausgerüstetes Warnschild 40. Gelangt die Sende- und Empfangseinheit 32 des Flurförderzeugs 30 in den Sendebereich des Warnschildes 40, werden die Daten des Transponders 42 über den Datenbus des Flurförderzeugs 30 verfügbar gemacht. Daraufhin begrenzt die elektronische Steuerung des Flurförderzeugs automatisch die maximal mögliche Fahrgeschwindigkeit

## Patentansprüche

1. Flurförderzeug (30) mit einem Datenbus (10), an den mehrere elektronische Einheiten (20, 24, 26) des Flurförderzeugs angeschlossen sind, die Telegramme über den Datenbus senden oder empfangen, und mit einer Sende- und Empfangseinheit (12), die Daten eines sich im Sende- und Empfangsbereich der Sende- und Empfangseinheit befindlichen Transponders erfassen kann, **dadurch gekennzeichnet, dass** die Sende- und Empfangseinheit mit dem Datenbus verbunden ist und über den Datenbus gesendete Telegramme der mehreren elektronischen Einheiten auswertet und/oder Telegramme auf den Datenbus für die mehreren elektronischen Einheiten sendet, wobei die Sende- und Empfangseinheit ein Steuermodul umfasst, das über den Datenbus gesendete Telegramme auswertet und die Sende- und Empfangseinheit nach Maßgabe von über den Datenbus gesendeten Telegrammen steuert, aktiviert und deaktiviert, wobei das Steuern der Sende- und Empfangseinheit eine Anpassung der Sendeleistung umfasst.

2. Flurförderzeug nach Anspruch 1, **dadurch gekennzeichnet, dass** die Sende- und Empfangseinheit eine Schnittstelle zur direkten Verbindung mit dem Datenbus aufweist.

3. Flurförderzeug nach Anspruch 1 oder 2, **dadurch gekennzeichnet, dass** eine Auswerteeinheit (14) vorgesehen ist, die von der Sende- und Empfangseinheit empfangene Signale des Transponders auswertet und die mit dem Datenbus verbunden ist.

4. Flurförderzeug nach einem der Ansprüche 1 bis 3, **dadurch gekennzeichnet, dass** die Sende- und Empfangseinheit eine RFID Sende- und Empfangseinheit ist.

5. Flurförderzeug nach einem der Ansprüche 1 bis 4, **dadurch gekennzeichnet, dass** eine Lastsensierung, die den Belastungszustand des Lasthaltemittels mißt, mit dem Datenbus verbunden ist.

6. Verfahren zum Betreiben eines Flurförderzeugs nach einem der Ansprüche 1 bis 5, bei dem die Sende- und Empfangseinheit nach Maßgabe von über den Datenbus gesendeten Telegrammen gesteuert wird.

7. Verfahren nach Anspruch 6, bei dem die Sende- und Empfangseinheit nach Maßgabe von über den Datenbus gesendeten Telegrammen aktiviert und deaktiviert wird.

8. Verfahren nach Anspruch 6 oder 7, bei dem die Sende- und Empfangseinheit bei Unterschreiten einer ersten Fahrgeschwindigkeit aktiviert und bei Überschreiten einer zweiten Fahrgeschwindigkeit deaktiviert wird, wobei die erste Fahrgeschwindigkeit kleiner oder gleich der zweiten Fahrgeschwindigkeit ist.

9. Verfahren nach einem der Ansprüche 6 bis 8, bei dem die Sende- und Empfangseinheit abhängig von der Position des Hubmastes oder des Lasthaltemittels aktiviert und deaktiviert wird.

10. Verfahren nach einem der Ansprüche 6 bis 9, bei dem die Sende- und Empfangseinheit abhängig von einem mit einer Lastsensierung erfaßten Belastungszustand des Lasthaltemittels aktiviert und deaktiviert wird.

11. Verfahren nach einem der Ansprüche 6 bis 10, bei dem von der Sende- und Empfangseinheit auf den Datenbus gesendete Telegramme automatisch auf die Steuerung des Flurförderzeugs einwirken.

12. Verfahren nach Anspruch 11, bei dem die Fahrgeschwindigkeit in Abhängigkeit von von der Sende- und Empfangseinheit auf den Datenbus gesendeten Telegrammen begrenzt wird.

13. Verfahren nach Anspruch 11 oder 12, bei dem die Höhe des Lasthaltemittels oder die maximale Hub- oder Senkgeschwindigkeit in Abhängigkeit von der Sende- und Empfangseinheit auf den Datenbus gesendeten Telegrammen gesteuert wird.

14. Verfahren nach einem der Ansprüche 6 bis 13, bei dem von der Sende- und Empfangseinheit auf den Datenbus gesendete Telegramme ausgewertet und darin enthaltene Daten auf dem Display eines Bordcomputers (20) angezeigt werden, wobei der Bordcomputer mit dem Datenbus verbunden ist.

## Claims

1. An industrial truck (30) with a data bus (10), to which several electronic units (20, 26, 27) of the industrial truck are connected which send or receive telegrams via the data bus, and with a sending and receiving unit (12) which can acquire data of a transponder present in the sending and receiving range of the sending and receiving unit, **characterised in that** the sending and receiving unit is connected to the data bus and analyses telegrams sent via the data bus and/or sends telegrams to the data bus for the several electronic units, wherein the sending and receiving unit comprises a control module which analyses telegrams sent via the data bus and which controls the sending and receiving unit in accordance to the telegrams sent via the data bus and which activates and deactivates, wherein the controlling of the sending and receiving unit comprises an adjustment of the transmitting power.

2. An industrial truck according to claim 1, **characterised in that** the sending and receiving unit has an interface for direct connection with the data bus.

3. An industrial truck according to claim 1 or 2, **characterised in that** an analysing unit (14) is provided, which analyses signals from the transponder received by the sending and receiving unit, and which is connected to the data bus.

4. An industrial truck according to any one of claims 1 to 3, **characterised in that** the sending and receiving unit is a RFID sending and receiving unit.

5. An industrial truck according to any one of claims 1 to 4, **characterised in that** a load sensing system, which measures the loading condition of the load holding means, is connected to the data bus.

6. A method to operate an industrial truck according to any one of claims 1 to 5, wherein the sending and receiving unit is controlled in accordance with telegrams sent via the data bus.

7. A method according to claim 6, wherein the sending and receiving unit is activated and deactivated in accordance with telegrams sent via the data bus.

8. A method according to claim 6 or 7, wherein the sending and receiving unit is activated upon falling below a first travelling speed and deactivated upon exceeding a second travelling speed, wherein the first travelling speed is smaller than or equal to the second travelling speed.

9. A method according to any one of claims 6 to 8, wherein the sending and receiving unit is activated and deactivated depending on the position of the lifting mast or of the load holding means.

10. A method according to any one of claims 6 to 9, wherein the sending and receiving unit is activated and deactivated depending on a loading condition of the load holding means which is acquired by a load sensing system.

11. A method according to any one of claims 6 to 10, wherein telegrams sent to the data bus by the sending and receiving unit act automatically upon the control system of the industrial truck.

12. A method according to claim 11, wherein the travelling speed is limited depending on telegrams sent to the data bus by the sending and receiving unit.

13. A method according to claim 11 or 12, wherein the height of the load holding means or the maximum lifting or lowering speed is controlled depending on telegrams sent to the data bus by the sending and receiving unit.

14. A method according to any one of claims 6 to 13, wherein telegrams sent to the data bus by the sending and receiving unit are analysed and data contained therein are displayed on the display of an on-board computer (20), the on-board computer being connected to the data bus.

## Revendications

1. Chariot de manutention (30) doté d'un bus de données (10) auquel sont connectées plusieurs unités électroniques (20, 24, 26) du chariot de manutention qui envoient ou reçoivent des télégrammes par le biais du bus de données, et doté d'une unité d'émission et de réception (12) qui peut détecter des données d'un transpondeur situé dans la zone d'émission et de réception de l'unité d'émission et de réception, **caractérisé en ce que** l'unité d'émission et de réception est connectée au bus de données et analyse des télégrammes des plusieurs unités électroniques envoyés via le bus de données et/ou envoie des télégrammes sur le bus de données pour les plusieurs unités électroniques, l'unité d'émission et de réception comprenant un module de commande qui analyse des télégrammes envoyés via le bus de données et commande, active et désactive l'unité d'émission et de réception selon des télégrammes envoyés via le bus de données, le pilotage de l'unité d'émission et de réception comprenant une adaptation de la puissance d'émission.

2. Chariot de manutention selon la revendication 1, **caractérisé en ce que** l'unité d'émission et de réception présente une interface pour la liaison directe avec le bus de données.

3. Chariot de manutention selon la revendication 1 ou la revendication 2, **caractérisé en ce qu'**il est prévu une unité d'analyse (14) qui analyse des signaux du transpondeur reçus par l'unité d'émission et de réception et qui est connectée au bus de données.

4. Chariot de manutention selon une des revendications 1 à 3, **caractérisé en ce que** l'unité d'émission et de réception est une unité d'émission et de réception RFID.

5. Chariot de manutention selon une des revendications 1 à 4, **caractérisé en ce qu'**une détection de charge qui mesure l'état de chargement du moyen de retenue de charge est connectée au bus de données.

6. Procédé d'exploitation d'un chariot de manutention selon une des revendications 1 à 5, dans lequel l'unité d'émission et de réception est commandée selon des télégrammes envoyés via le bus de données.

7. Procédé selon la revendication 6, dans lequel l'unité d'émission et de réception est activée et désactivée selon des télégrammes envoyés via le bus de données.

8. Procédé selon la revendication 6 ou 7, dans lequel l'unité d'émission et de réception est activée en cas de passage au-dessous d'une première vitesse de déplacement et est désactivée en cas de passage au-dessus d'une deuxième vitesse de déplacement, la première vitesse de déplacement étant inférieure ou égale à la deuxième vitesse de déplacement.

9. Procédé selon une des revendications 6 à 8, dans lequel l'unité d'émission et de réception est activée ou désactivée en fonction de la position du mât de levage ou du moyen de retenue de charge.

10. Procédé selon une des revendications 6 à 9, dans lequel l'unité d'émission et de réception est activée ou désactivée en fonction d'un état de chargement du moyen de retenue de charge détecté avec une détection de charge.

11. Procédé selon une des revendications 6 à 10, dans lequel des télégrammes envoyés sur le bus de données par l'unité d'émission et de réception agissent automatiquement sur la commande du chariot de manutention.

12. Procédé selon la revendication 11, dans lequel la vitesse de déplacement est limitée en fonction de télégrammes envoyés sur le bus de données par l'unité d'émission et de réception.

13. Procédé selon la revendication 11 ou 12, dans lequel la hauteur du moyen de retenue de charge ou la vitesse maximale de levage ou d'abaissement est commandée en fonction de télégrammes envoyés sur le bus de données par l'unité d'émission et de réception.

14. Procédé selon une des revendications 6 à 13, dans lequel des télégrammes envoyés sur le bus de données par l'unité d'émission et de réception sont analysés et des données qui y sont contenues sont affichées sur l'écran d'un ordinateur de bord (20), l'ordinateur de bord étant connecté au bus de données.
